# EUROPÄISCHE PATENTSCHRIFT

(11) **EP 3 788 903 B1**
(45) Veröffentlichungstag und Bekanntmachung des Hinweises auf die Patenterteilung: **08.05.2024**
(21) Anmeldenummer: 19196271.1
(22) Anmeldetag: 09.09.2019
(51) Int. Cl.: A44B 11/25, A44C 5/20

(54) **VERSCHLUSS MIT MAGNETUNTERSTÜTZUNG**
CLOSURE WITH MAGNETIC SUPPORT
FERMETURE À RENFORCEMENT MAGNÉTIQUE

(43) Veröffentlichungstag der Anmeldung: 10.03.2021
(73) Patentinhaber: MOPLAN, Studio za oblikovanje, d.o.o., Nazarje 3331 (SI)
(72) Erfinder: Poljansek, Bojan, 3312 Prebold (SI)
(74) Vertreter: SSM Sandmair

(56) Entgegenhaltungen:
- EP-A2- 2 848 149
- WO-A1-2014/090926
- US-A1- 2004 107 547
- US-A1- 2015 216 269

## Beschreibung

Die Erfindung betrifft ein Verschlusssystem mit einem ersten Verschlusselement mit einem Verbindungsbereich, der mit einem Gegenstand verbindbar oder verbunden ist, und einem Verschlussbereich, der wenigstens einen ersten Magneten umfasst, einem zweiten Verschlusselement mit einem Verbindungsbereich, der mit einem Gegenstand verbindbar oder verbunden ist, und einem Verschlussbereich, der wenigstens einen magnetischen Bereich, optional einen zweiten Magneten umfasst. Dabei sind der erste Magnet im ersten Verschlusselement und der optionale zweite Magnet im zweiten Verschlusselement so ausgerichtet, dass sie sich in Überdeckung gegenseitig anziehen. Der erste Magnet und der magnetische Bereich, respektive der optional zweite Magnet, liegen bevorzugt einander im Wesentlichen vollständig überdeckend nebeneinander, wenn das Verschlusssystem in einer Schließposition ist, in der das erste Verschlusselement und das zweite Verschlusselement durch Magnetkraft zusammengehalten werden, ohne dass das Verschlusssystem verschlossen ist.

Ein Magnetverschlusssystem wird z.B. in der WO2014/090926A1 offenbart.

Es ist eine Aufgabe der Erfindung ein Verschlusssystem zur Verfügung zu stellen, das sicher und preiswert herzustellen ist, und das einfach gelöst werden kann.

Diese Aufgabe wird durch dem Gegenstand mit den Merkmalen des Anspruchs 1 gelöst. Vorteilhafte Weiterbildungen des Gegenstands von Anspruch 1 sind in den abhängigen Ansprüchen formuliert.

Die Erfindung betrifft ein Verschlusssystem gemäß Anspruch 1 und den Ausführungsvarianten 200, 300, 400, 500 und 600.

Bevorzugt kann das wenigstens eine Eingriffselement relativ zu dem wenigstens einen Gegeneingriffselement linear bewegt, elastisch verformt, verdreht oder um eine Schwenkachse verschwenkt werden.

Das heißt, dass das erste Verschlusselement und das zweite Verschlusselement bevorzugt von Hand einander angenähert werden müssen und dann magnetunterstützt, das kann heißen automatisch, in die Schließposition gelangen. Umfasst das Verschlusssystem den ersten und den zweiten Magneten, so verfügt jeder der Magneten über einen Nordpol und einen Südpol. Damit sich die Magnete gegenseitig anziehen, muss der Nordpol des ersten Magneten dem Südpol des zweiten Magneten gegenüberliegen, oder umgekehrt. Liegen sich zwei gleiche Pole gegenüber, stoßen diese sich ab. Somit kann der Nutzer des Verbindungssystems sicher feststellen, wenn die beiden Verschlusselemente in einer Verbindungsachse des Verschlusssystems um 180° verdreht sind.

Als Verbindungsachse soll hier die Längsachse des Verbindungssystems bezeichnet werden, das heißt, die Achse, die senkrecht zum Kraftvektor der Magnetkraft und bevorzugt mittig, das heißt, mit gleichem Abstand zu den Längsseiten der beiden Verschlusselemente oder parallel dazu durch den Verbindungsbereich und den Verschlussbereich des ersten Verschlusselements und des zweite Verschlusselements verläuft. Die Verbindungsachse erstreckt sich in die Linearrichtung, das heißt, eine Bewegung in Linearrichtung ist im Regelfall als Bewegung entlang der Längs- oder Verbindungsachse zu verstehen.

Das Folgende gilt stets für ein Verschlusssystem mit wenigstens einem Magnet und den magnetisierbaren Bereich und für das Verschlusssystem mit wenigstens zwei Magneten, die sich gegenseitig anziehen. Um den Anmeldetext kurz und verständlich zu halten, wird die Erfindung im Folgenden nur noch für das Verschlusssystem mit den wenigstens zwei Magneten beschrieben, ohne dass die Erfindung darauf beschränkt ist.

Die Magnete halten dann des erste Verschlusselement und das zweite Verschlusselement in der ersten Position allein durch Magnetkraft zusammen. Dazu genügt bereits eine bereichsweise Überdeckung der beiden Magnete. Bevorzugt überdecken sich der erste Magnet des Verschlusssystems und der zweite Magnet des Verschlusssystems in der Schließposition im Wesentlichen vollständig. Dies kann beispielsweise durch die aufeinander abgestimmten Geometrien des ersten Verschlusselements und des zweiten Verschlusselements erreicht werden, indem die beiden Verbindungsbereiche so gestaltet werden, dass beim bevorzugt händischen Führen der Verschlusselemente in die Schließposition der erste Magnet im Wesentlichen neben dem zweiten Magnet zu liegen kommt.

Bei der Relativbewegung, die das Verschlusssystem aus der Schließposition in die Verschlussposition führt, kann es sich um eine beliebige Bewegung handeln, beispielweise um eine lineare Bewegung, eine elastische Verformung, eine Drehbewegung, eine Schwenkbewegung, eine kombinierte Linear-Dreh- oder Linear-Schwenkbewegung, etc. Dabei kann eines der Verschlusselemente eine Führung für das andere Verschlusselement bilden, so dass es sich bei der Bewegung aus der Schließposition in die Verschlussposition um eine geführte Bewegung handelt. Gleiches kann ebenso für die Bewegung aus der Verschlussposition zurück in die Schließposition gelten, in der die Verschlusselemente wieder voneinander getrennt werden können, das heißt, das Verschlusssystem geöffnet werden kann.

Das Verschlusssystem ist nicht für ein einmaligen Verbinden des ersten Verschlusselements und des zweiten Verschlusselements vorgesehen, sondern zum mehrmaligen Verschließen und Öffnen, wie beispielsweise bei einem Gürtel, eine Verschlussschnalle an einem Rucksack oder eine anderen Verbindung dieser Art.

Die Bewegung aus der Schließposition in die Verschlussposition kann sich von der Bewegung aus der Verschlussposition in die Schließposition unterscheiden, um beispielsweise im Notfall die Verbindung schnell trennen zu können.

Die Schritte zum Verschließen und Sichern bzw. Entsichern und Zurückführen in die Schließposition des Verschlusssystems können auch als Mechanik, Verschließmechanik oder Öffnungsmechanik zusammengefasst werden. Das heißt, wenn einer dieser Begriffe in der Beschreibung oder den Ansprüchen benutzt wird, so umfasst die Mechanik beispielweise zumindest den ersten Magneten, optional den zweiten Magneten und eine Einrichtung zum Bewegen des ersten Verschlusselements relativ zu dem zweiten Verschlusselement. Bei der Einrichtung kann es sich um den Nutzer des Verschlusssystems, ein elastisches Band, einen Hebel, einen bevorzugt elektrischen Antrieb oder jeder andere Art von Einrichtung zum Bewegen zweier Teile relativ zueinander handeln.

Um das Verschlusssystem von der Verschließposition in die Verschlussposition zu bewegen, können die beiden Magneten grundsätzlich ihre Relativposition beibehalten, zum Beispiel, wenn es sich um eine reine Drehbewegung handelt, durch die das Verschlusssystem in die Verschlussposition bewegt wird. Gleiches gilt, wenn das Verschlusssystem eine relativ zu den Magneten bewegbare Sicherungsvorrichtung umfasst, die in der Verschließposition des Verschlusssystems in einer ersten Position ist und aus der ersten Position in eine zweite Position bewegt wird, um das Verschlusssystem in der Verschlussposition zu sichern.

Umfasst die Bewegung von der Verschließposition in die Verschlussposition eine lineare Komponente, so werden der erste Magnet und der zweite Magnet, die in der Verschließposition zumindest im Wesentlichen so angeordnet sind, dass sich zwei gegenüberliegende Stirnseiten unterschiedlicher Polung der Magnete zumindest im Wesentlichen überdecken, bei der Bewegung in die Verschlussposition relativ zueinander verschoben. Dabei ist die Form des oder der Magneten oder des magnetisierbaren Materials nicht vorgegeben. Grundsätzlich kann der Magnet/die Magnete/das magnetisierbare Material jede beliebigen Form haben. Bei zwei Magneten können die beiden Magnete identisch sein oder unterschiedliche Umfangsformen und/oder unterschiedliche Dicken aufweisen. Die bei Anziehung aneinander liegenden Oberflächen sind bevorzugt plan und verlaufen parallel zueinander. In einer Seitenansicht kann der Magnet, können die Magnete eine kontinuierliche Dicke aufweisen oder zum Beispiel keilförmig ausgebildet sein. Der erste Magnet und der zweite Magnet können sich dann in der Verschlussposition nicht oder nur teilweise überdecken, bevorzugt maximal hälftig überdecken. Dies gilt auch, wenn das erste Verschlusselement relativ zu dem zweiten Verschlusselement bei der Bewegung aus der Schließposition in die Verschlussposition und bevorzugt auch aus der Verschlussposition zurück in die Schließposition linear bewegt und/oder um eine Drehachse, die senkrecht zur Linearrichtung, zum Beispiel in Richtung des Kraftvektors der Magnete, weist, verdreht oder verschwenkt wird.

Schließlich kann das Verschlusssystem auch dadurch von der Schließposition in die Verschlussposition geführt werden, dass das erste Verschlusselement relativ zum zweiten Verschlusselement in Richtung des Kraftvektors der Magnete bewegt wird, das kann heißen, die beiden Verschlusselemente in der Schließposition zusammengedrückt werden. Zum Öffnen des Verschlusssystems kann dann das erste Verschlusselement relativ zum zweiten Verschlusselement zum Beispiel verdreht werden, so dass die beiden Verschlusselemente relativ zueinander verkippt werden können, um das Verschlusssystem zu öffnen, die beiden Verschlusselemente voneinander zu trennen. Das Öffnen wird durch einen Hebel unterstützt, der Habel ist an einem der Verbindungselemente verschwenkbar befestigt um sich zum Öffnen des Verschlusssystems an dem anderen Verbindungselement abstützt.

Während sich das Verschlusssystem in der Verschließposition leicht öffnen lässt oder sich von selbst öffnen kann, so dass des erste Verbindungselement vom zweiten Verbindungselement getrennt ist, kann das Verschlusssystem in der Verschlussposition sich nicht mehr ungewollt von selbst öffnen, noch kann es vom Nutzer ungewollt geöffnet werden, ohne dass das Verschlusssystem vorher in die Schließposition zurückgeführt oder vom Nutzer über eine Notöffnungsfunktion bewusst geöffnet wird.

Um das Verschlusssystem sicher von der Schließposition in die Verschlussposition zu bewegen, ist es vorteilhaft, wenn das erste oder zweite Verschlusselement wenigstens ein Eingriffselement umfasst, das mit einem an dem anderen des ersten oder zweiten Verschlusselements angeordneten wenigstens einen Gegeneingriffselement zusammenwirkt. Dabei kann es beispielsweise um ein Eingriffselement an einem der Verschlusselemente in Form beispielsweise eines Zapfens, einer Schiene oder eines Hakens handeln, das in ein Gegeneingriffselement, zum Beispiel in Form einer Vertiefung, einer Nut, eines Schlitzes oder einer Öffnung im anderen Verschlusselement eingreift. Der Zapfen kann beispielswiese in einem Querschnitt entlang seiner Längsachse pilz-, L-, T- oder DoppelT-förmig sein und in der Verschlussposition des Verschlusssystems in die Vertiefung, der Nut oder dem Schlitz so eingreifen oder die Vertiefung, Nut, den Schlitz oder die Öffnung so hintergreifen, dass die Verbindung zwischen dem Eingriffselement und dem Gegeneingriffselement in der Verschlussposition nicht mehr getrennt werden kann, bevor die beiden Verschlusselement wieder in der Schließposition sind. Grundsätzlich ist die Form des Eingriffselement und die Art des Eingriffs in des Gegeneingriffselement nicht auf eine bestimmte Form beschränkt, sondern kann jede Ausführung haben, die ein sichere Verbindung herstellt.

In der Folge kann der Begriff "Sicherungselement" benutzt werden, der dann stellvertretend für des Eingriffselement und/oder das Gegeneingriffselement steht, ohne dass dadurch das Lesen und Verstehen der Anmeldung unzumutbar erschwert wird.

Das heißt, dass das Verschlusssystem in einer ersten nicht beanspruchten Ausführung das erste Verschlusselement, das zweite Verschlusselement, die beiden Magneten, das Eingriffselement und das Gegeneingriffselement umfasst. Das Eingriffselement ist von einem der Verschlusselemente umfasst, das Gegeneingriffselement von dem anderen der Verschlusselemente. Bevorzugt sind das Eingriffselement und/oder das Gegeneingriffselement mit dem jeweiligen Verschlusselement urgeformt, das heißt, einstückig gebildet, zum Beispiel in einem Spritzgussverfahren, einem generativen Herstellungsverfahren, wie 3D-Druck oder einer anderen bevorzugt werkzeugfallenden Technik. Eingriffselement und/und Gegeneingriffselement können aber ebenso bevorzugt separate Teile sein, die mit dem Verschlusselement erst verbunden werden müssen. Zumindest eines von Eingriffselement und Gegeneingriffselement kann mit dem Verschlusselement so verbunden sein, dass es relativ zum Verschlusselement bewegt werden kann. Bei dem Material für das Sicherungselement kann es sich um ein starres, teilelastisches oder elastisches Material handeln.

Um das Verschlusssystem von der Schließposition in die Verschlussposition zu überführen, können das erste Verschlusselement und das zweite Verschlusselement relativ zueinander linear bewegt werden, zum Beispiel durch eine Zugkraft in Längsrichtung des Verschlusssystems. Dadurch werden die Magneten relativ zueinander verschoben und das Eingriffselement im Gegeneingriffselement geführt aus der Schließposition in die Verschlussposition bewegt, in der das Verschlusssystem gegen ein ungewolltes Öffnen gesichert ist. Dabei können beide Verbindungsbereiche mit den Magneten mit einem elastischen Zugelement, beispielsweise einem elastischen Band verbunden sein, oder einer der Verbindungsbereiche kann starr, beispielsweise mit einem Kofferkörper verbunden sein, während der andere mit einem elastischen Band verbunden ist. Im ersten Fall kann das Verschlusssystem in beide Richtungen aus der Schließposition in die Verschlussposition bewegt werden, im zweiten Fall kann die Bewegung aus der Schließposition in die Verschlussposition im Regelfall nur in eine Richtung, bevorzugt die Richtung des Verbindungsbereichs mit dem elastischen Band, erfolgen.

Zusätzlich oder anstatt der linearen Bewegung können das erste Verschlusselement und das zweite Verschlusselement relativ zueinander verdreht oder verschwenkt werden. Schließlich können das erste Verschlusselement und das zweite Verschlusselement zum Erreichen der Verschlussposition auch aufeinandergedrückt werden, wie weiter oben beschrieben.

Zum Öffnen des Verschlusssystems in der Schließposition muss die Anziehungskraft der Magneten überwunden werden. Dies ist am Einfachsten dadurch möglich, dass die beiden Verschlusselement so gestaltet sind, dass wenigstens eines der Verschlusssemente in der Schließposition relativ zu dem anderen verkippt werden kann. Eine Kippachse kann beispielweise durch einen äußeren Rand oder ein Außenkante eines der Verbindungselemente im oben definierten Verschlussbereich gebildet sein, oder die Kippachse kann durch eine Kante neben den einander im Wesentlichen überdeckenden Magneten gebildet sein. In der Verschlussposition des Verschlusssystems sind das erste Verschlusselement und das zweite Verschlusselement so miteinander verbunden, dass das Kippen um eine potenzielle Kippachse durch die Verbindung des Eingriffselemente mit dem Gegeneingriffselement in der Verschlussposition blockiert ist. Diese Blockierung kann beispielsweise erreicht werden, indem eines der Verschlusselemente, respektive das Eingriffselement, in das andere Verschlusselement, respektive das Gegeneingriffselement, eingreift oder dieses bereichsweise hintergreift und/oder durch die Verbindung des Eingriffselemente mit dem Gegeneingriffselement in der Verschlussposition sichert.

In einer alternativen Ausführung kann das Verschlusssystem einen zusätzlichen Hebel umfassen, mit dem das Eingriffselement in einen Eingriff mit dem Gegeneingriffselement oder das Gegeneingriffselement in einen Eingriff mit dem Eingriffselement bewegt werden kann.

Wie oben bereits beschrieben, gilt auch bei dieser Ausführung, dass das erste Verschlusselement und das zweite Verschlusselement je einen Magneten umfassen, der die beiden Verschlusselemente in der Schließposition miteinander verbindet, respektive aneinander festhält. In der Schließposition werden das erste Verschlusselement und das zweite Verschlusselement nur durch die Anziehungskraft der Magnete relativ zueinander positioniert, ohne dass dadurch die beiden Verschlusselemente gegen ein ungewolltes Lösen voneinander gesichert sind. Die Verschlussposition wird dadurch erreicht, dass mittels des Hebels ein Eingriffselement in Wirkverbindung mit einem Gegeneingriffselement gebracht wird, so dass die Verbindung der beiden Verschlusselement gegen ein ungewolltes Lösen in der Verschlussposition gesichert ist.

Um sicherzustellen, dass die Magneten das erste Verschlusselement und das zweite Verschlusselement in der korrekte Schließposition bewegen und dort halten, können das erste Verschlusselement und das zweite Verschlusselement zusammenwirkende Führungen umfassen, die die Bewegung der beiden Verschlusselement in die korrekte Schließposition unterstützen, wenn die Magnete sich gegenseitig anziehen.

Der Hebel kann beispielweise in einem Schwenkgelenk mit dem ersten Verschlusselement oder mit dem zweiten Verschlusselement verbunden sein, so dass er relativ zu dem oder den Verschlusselementen aus einer ersten Position, in der das Eingriffselement und das Gegeneingriffselement voneinander getrennt sind, in eine zweite Position, in der das Eingriffselement in das Gegeneingriffselement oder vice versa eingreift, verschwenkt werden kann.

Der Hebel kann durch zum Beispiel eine Federeinrichtung in die erste Position vorgespannt sein, so dass die Bewegung des Hebels aus der zweiten Position in die erste Position unterstützt wird. Wichtiger ist, dass der Hebel in der zweiten Position zum Beispiel in einer Übertotlage oder durch eine andere bevorzugt mechanische Maßnahme oder Ausbildung gesichert ist, so dass er nicht von selbst oder ungewollt zurück in die erste Position verschwenken kann. Dem Fachmann stehen hier zahlreiche bestens bekannte Optionen zur Verfügung, die hier im Einzelnen aufgezählt behandelt werden.

Das Eingriffselement oder das Gegeneingriffselement kann Teil des Hebels sein, zum Beispiel gemeinsam mit dem Hebel hergestellt oder nachträglich mit dem Hebel fest oder verliersicher verbunden sein. Das heißt, wenn der Hebel bewegt wird, wird automatisch auch das Eingriffselement oder das Gegeneingriffselement bewegt, das dadurch, dass es mit dem Hebels fest verbunden ist, praktisch selbst Teil des Hebels ist. Jede noch so kleine Bewegung des Hebels bewirkt somit unmittelbar eine Bewegung des Eingriffselements oder des Gegeneingriffselements. Das mit dem Hebel verbundene Eingriffselement oder Gegeneingriffselement kann ein starrer Körper sein oder ein elastischer Körper, der sich bei der Bewegung in den Wirkeingriff mit dem Gegeneingriffselement, respektive Eingriffselement, verformen kann. Die elastischen Eigenschaft können durch das Material selbst und/oder zum Beispiel durch partielle Materialschwächungen des Eingriffselements oder Gegeneingriffselements vorgegeben sein.

Alternativ kann das Eingriffselement oder das Gegeneingriffselement mit dem ersten Verschlusselement oder dem zweiten Verschlusselement beweglich oder starr verbunden sein. Wenn die Verbindung starr ist, so kann das Eingriffselement oder Gegeneingriffselement bevorzugt elastisch verformbar sein, um je nach Position des Hebels im Eingriff oder außer Eingriff mit dem jeweiligen Gegenelement zu sein. In diesem Fall kann der Hebel bei seiner Bewegung in die zweite Position auf das Eingriffselement oder das Gegeneingriffselement einwirken, um das Eingriffselement im Gegeneingriffselement in der Verschlussposition zu sichern. Wird der Hebel aus der zweiten Position in die erste Position bewegt, kann die Sicherungsverbindung zwischen dem Eingriffselement und dem Gegeneingriffselement aufgrund der Elastizität des Materials des Eingriffselements und/oder des Gegeneingriffselements oder durch eine auf das Eingriffselement oder Gegeneingriffselement wirkende Rückstellkraft, beispielsweise eine Federkraft, gelöst werden, so dass das Verschlusssystem geöffnet werden kann.

In einer weiteren Ausführungsform der Erfindung kann das Eingriffselement oder Gegeneingriffselement schwenkbar mit dem Hebel verbunden sein. Das heißt, der Hebel umfasst zwei Schwenkachsen, eine erste, die den Hebel mit dem entsprechenden Sicherungselement verbindet, und eine zweite Schwenk- oder Drehachse, in der das Eingriffselement oder das Gegeneingriffselement mit dem Hebel verbunden ist.

Bevorzugt kann das Eingriffselement oder das Gegeneingriffselement durch zum Beispiel eine Federeinrichtung in eine Position vorgespannt sein, die es einnehmen muss, um das Eingriffselement im Gegeneingriffselement zu sichern, wenn der Hebel in der zweiten Position und damit das Verschlusssystem in der Verschlussposition ist. Um das Sicherungselement beim Bewegen des Hebels aus der zweiten Position in die erste Position aus dem Eingriff zu lösen, können das Sicherungselement und das Verschlusselement mit dem der Hebel verbunden ist, so geformt sein, dass das Sicherungselement durch die Hebelbewegung gegen die Federkraft zuverlässig aus dem Eingriff gelöst wird, wodurch das Verschlusssystem wieder in die Schließposition gebracht wird.

In einer weiteren Ausführung kann der Hebel nur dazu dienen, die beiden Magneten voneinander zu trennen. In diesem Fall gilt für die Schließposition das gleiche, wie zum ersten Ausführungsbeispiel. Das heißt, die beiden Magnete halten das erste Verschlusselement und das zweite Verschlusselement in der Schließposition locker zusammen, ohne das Verschlusssystem gegen ein ungewolltes Öffnen zu sichern. Jetzt muss das erste Verschlusselement relativ zum zweiten Verschlusselement bewegt werden, zum Beispiel linear bewegt werden, um das Verschlusssystem aus der Verschließposition in die Verschlussposition zu überführen. Die gleiche Bewegung muss erfolgen, um das Verschlusssystem aus der Verschlussposition zurück in die Verschließposition zu führen. In der Verschließposition kann der Hebel aus der ersten Position in die zweite Position bewegt werden, wodurch die beiden Magnete voneinander getrennt werden.

In einer weiteren Ausführungsform wird der Hebel dazu genutzt, sowohl das Eingriffselement mit dem Gegeneingriffselement in und aus dem Eingriff miteinander zu bewegen und zum Öffnen des Verschlusssystems die beiden Magnete voneinander zu trennen. Dazu kann der Hebel drei definierte Stellungen einnehmen, eine Öffnungsstellung, in der er die beiden Magneten voneinander trennt, eine Mittelstellung, in der das Verschlusssystem in der Schließposition ist und eine Sicherungsstellung, in der das Verschlusssystem in der Verschlussposition ist. Der Hebel ist in die Mittelstellung vorgespannt, so dass die beiden Magnete, wie bereits mehrfach beschrieben, die Verbindungselement mittels der Magnetkraft ungesichert zusammenhalten können. Aus dieser Mittelstellung kann der Hebel in die Sicherungsstellung bewegt werden, um das Verschlusssystem in der Verschlussposition zu sichern. Beim Öffnen des Verschlusssystems kann der Hebel in die Mittelstellung bewegt werden, um das Verschlusssystem in die Verschließstellung zu bringen, und aus der Mittelstellung gegen die Federkraft in die Öffnungsstellung, in der die beiden Magnete voneinander abgehoben sind. Sobald der Hebel in der Öffnungsstellung losgelassen wird, kehrt er automatisch in die Mittelstellung zurück, so dass die Magnete die Verschlusselement in der Schließstellung wieder verbinden können.

Die Magnete können so stark sein, dass sie das Verschlusssystem nicht nur in die Schließposition, sondern aus der Schließposition direkt in die Verschlussposition bewegen. Das Öffnen des Verschlusssystems kann dann mit dem vorbeschriebenen Hebel erfolgen.

Das erste Verbindungselement und das zweite Verbindungselement können eine Bodenplatte und ein mit der Bodenplatte verbundenes oder verbindbares Gehäuse umfassen. Der Hebel kann insbesondere mit dem Gehäuse in einem Schwenkgelenk verbunden sein. Auch das Eingriffselement und das Gegeneingriffselement, wenn nicht vom Hebels umfasst, sind im Regelfall mit dem entsprechenden Gehäuse verbunden oder werden durch das entsprechende Gehäuse gebildet, das heißt, das Eingriffselement mit dem Gehäuse des ersten Verschlusselements und das Gegeneingriffselement mit dem Gehäuse des zweiten Verschlusselements, oder umgekehrt.

Ein weiterer Aspekt betrifft ein Verfahren,gemäß dem Anspruch 8, zum Verschließen und Sichern eines Verschlusssystems mit einem ersten Verbindungselement, mit einem ersten Magneten und einem Eingriffselement oder einem Gegeneingriffselement, und einem zweiten Verbindungselement, mit einem magnetisierbaren Bereich oder optional einem zweiten Magneten und dem anderen von Eingriffselement oder Gegeneingriffselement, wobei in einem ersten Schritt der erste Magnet mit dem magnetisierbaren Bereich oder dem optionalen zweiten Magnet in Überdeckung gebracht wird, so dass sich der erste Magnet und der Magnetisierte Bereich oder der optionale zweite Magnet gegenseitig anziehen, wodurch das erste Verbindungselement und das zweite Verbindungselement in einer Schließposition sind, in der das Verschlusssystem noch nicht verschlossen ist, in einem zweiten Schritt das erste Verbindungselement und/oder das zweite Verbindungselement mittels einer Mechanik aus der Schließposition in eine Verschlussposition bewegt wird, in der das Eingriffselement in Eingriff mit dem Gegeneingriffselement gelangt und das Verschlusssystem in der Verschlussposition sichert.

Im Folgenden werden mehrere Ausführungsbeispiele, wobei das Ausführungsbeispiel 100 nicht beansprucht ist, eines von der Anmeldung umfassten Verschlusssystems anhand von Figuren näher erläutert. Merkmale, die nur aus den Figuren ersichtlich sind, gehören zum Umfang der Offenbarung und können herangezogen werden, den Gegenstand der Anmeldung vorteilhaft fortzubilden. Die Figuren zeigen:
- Figur 1:: erstes Verschlusselement und zweites Verschlusselement, getrennt;
- Figur 2:: Verschlusssystem in Schließposition von oben plus Schnittansicht;
- Figur 3:: Verschlusssystem in Verschlussposition von oben plus Schnittansicht;
- Figur 4:: Verschlusssystem geöffnet und Verschlusselement voneinander getrennt;
- Figur 5:: Ausführungsform mit Hebel in Schließposition;
- Figur 6:: Verschlusssystem der Figur 5 geöffnet;
- Figur 7:: Verschlusssystem mit Hebel mit Sicherungselement in Verschlussposition;
- Figur 8:: Verschlusssystem der Figur 7 in Schließposition;
- Figur 9:: Verschlusssystem einer weiteren Ausführungsform in der Verschlussposition in zwei Schnittansichten;
- Figur 10:: Verschlusssystem der Figur 9 in der Verschließposition in zwei Schnittansichten;
- Figur 11:: Verschlusssystem mit Hebel in der Verschlussposition.
- Figur 12:: Verschlusssystem mit Hebel in der Öffnungsposition.

Die Figur 1 zeigt eine erste Ausführung eines Verschlusssystems 100 gemäß der Anmeldung. Das Verschlusssystem 100 besteht aus einem ersten Verschlusselement VE1 und einem zweiten Verschlusselement VE2. Das erste Verschlusselement VE1 und das zweite Verschlusselement VE1 umfassen jeweils einen Verbindungsbereich 12a, 12b, der dazu hergerichtet ist mit einem Gegenstand, wie beispielsweise dem Ende einer Schlaufe, einem Band, einem Draht, etc. verbunden zu werden, und einen Verschlussbereich 11a, 11b der hergerichtet ist, das Verschlusssystem 100 zu verschließen.

Das erste Verschlusselement VE1 umfasst ferner einen Magneten M1, das zweite Verschlusselement VE2 umfasst einen Magneten M2. Die Magneten M1 und M2 sind Teile einer Mechanik 200 mit der das Verschlusssystem 100 in eine Verschließposition VS und aus dieser in eine Sicherungsposition SP bewegt werden kann. Einer der Magnete M1, M2 kann durch einen Bereich am ersten oder zweiten Verschlusselement VE1, VE2 ersetzt werden, der magnetisierbares Material umfasst oder aus magnetisierbarem Material gebildet ist.

Das erste Verschlusselement VE1 umfasst eine Bodenplatte 17a und ein Gehäuse 18a, die eine Öffnung 21a aufweisen, deren geschlossener Rand von dem Gehäuse 18a und der Bodenplatte 17a gebildet werden. Das Gehäuse 18a des ersten Verschlusselements VE1 umfasst Teile des Verbindungsbereichs 12a und Teile des Verschlussbereichs 11a. Der Verbindungsbereich 12a ist sichelförmig, der Verschlussbereich 11a hat eine teilkreisförmige Form, mit einem offenen Kreisabschnitt TK am Gehäuse 18a an einem dem Verschlussbereich 12a abgewandten Ende des Verbindungsbereichs 11a.

Die Bodenplatte 17a hat in einer Draufsicht zumindest im Verbindungsbereich 12a eine Umfangsform, die der des Gehäuses in diesem Bereich im Wesentlichen entspricht. Die Bodenplatte 17a im Verbindungsbereich 11a unterscheidet sich von der Form des Gehäuses 18a im Bereich des offenen Kreisabschnitts TK, wo die Bodenplatte 17 nach innen in die Öffnung 21a vorsteht und einen Steg 22a ausbildet, der den offenen Kreisabschnitt TK das Gehäuses 18a überbrückt. In dem Steg 22a ist im Ausführungsbeispiel mittig der Magnet M1 angeordnet. Der Steg 22a kann alternativ aus einem magnetisierbaren Material bestehen.

In einer Draufsicht hat das erste Verbindungselement VE1 die Form eines Katzenkopf mit zwei Ohren und einem flachen Kinn.

Das zweite Verbindungselement VE2 umfasst ebenfalls einen sichel- oder bogenförmigen Verbindungsbereich 12b, mit dem das Verbindungselement VE2 mit einem Gegenstand verbunden werden kann. Das zweite Verbindungselement VE2 umfasst ein Gehäuse 18b, das den Verbindungsbereich 12b und den Verschlussbereich 11b bildet, wobei der Verschlussbereich 11b eine kreisrunde Öffnung 21b aufweist und bis auf den Bereich, wo der Verschlussbereich 11b in den Verbindungsbereich 12b übergeht, eine kreisrunde Umfangsform hat.

Die Bodenplatte 17b hat in einer Draufsicht im Wesentlichen die Form des Gehäuses 18b und steht an einem dem Verbindungsbereich 12b zugewandten Ende der Öffnung 21b in die Öffnung 21b vor, um einen Steg 22b zu bilden, in dem der Magnet 2 angeordnet ist. Der Steg 22b kann alternativ aus einem magnetisierbaren Material bestehen.

In der Figur 2 ist das Verschlusssystem 100 in einer Schließposition SP gezeigt, in der sich der Magnet 1 und der Magnet 2 überdecken und der Verschlussbereich 11b des zweiten Verbindungselements VE2 innerhalb der Öffnung 21a liegt und mit seinem, dem Verbindungsbereich 12a zugewandten Ende auf dem Steg 22a aufliegt. Die beiden Magnete M1, M2 sind so ausgerichtet, dass ein Nordpol des einen Magnets einem Südpol des anderen Magnets zugewandt ist, so dass sich die beiden Magnete M1, M2 gegenseitig anziehen und die Verbindungselemente VE1, VE2 in der Schließposition SP festhalten, ohne das Verschlusssystem gegen ungewolltes Öffnen zu sichern. Der Verbindungsbereich 12a des ersten Verbindungselements VE1 ist mit einem Gegenstand 1, zum Beispiel einem elastischen Band, verbunden, der Verbindungsbereich 12b des zweiten Verbindungselements VE2 mit einem Gegenstand 2, zum Beispiel einem elastischen Band.

In der Detailskizze ist gezeigt, dass das erste Verbindungselement VE1 eine Gegeneingriffsstruktur 14 bildet, und das zweite Verbindungselement VE2 eine Eingriffsstruktur 13, mit der die Gegeneingriffsstruktur 14 zusammenwirken kann.

Die Figur 3 zeigt das Verbindungssystem 100 in der Verschlussposition VP, die dadurch erreicht wurde, dass das erste Verbindungselement VE1 relativ zum zweiten Verbindungselement VE2 linear bewegt wurde, so dass das zweite Verbindungselement VE2 teilweise in oder durch den offenen Teilkreisabschnitt TK des Gehäuses 18a des ersten Verbindungselements VE1 bewegt wurde.

In der Detailskizze ist dargestellt, dass das die Gegeneingriffsstruktur 14 des ersten Verbindungselements VE1 in die Eingriffsstruktur 13 des zweiten Verbindungselements VE2 eingreift, wodurch gleichzeitig die Magnete M1 und M2 relativ zueinander entlang der Längsachse L des Verschlusssystems 100 verschoben sind. Das zweite Verbindungselement VE2 ist jetzt in dem ersten Verbindungselement VE1 gesichert und das Verschlusssystem kann in der jetzt eingenommenen Verschlussposition VP nicht mehr geöffnet werden, ohne dass vorher das Verschlusssystem 100 in die in der Figur 2 gezeigte Schließposition zurückbewegt wird.

In der Figur 4 wird in einer Skizze gezeigt, wie in der Schließposition der Figur 2 das zweite Verbindungselement VE2 durch Verkippen um eine imaginäre Kippachse von dem ersten Verbindungselement VE1 gelöst werden kann, wobei gleichzeitig die Magnete M1 und M2 voneinander getrennt werden. Der Pfeil in der mittleren Skizze zeigt die Richtung der Schwenkbewegung. Diese Verkippen ist möglich, da ein Innenumfang der Öffnung 21a größer ist als der Außenumfang des Verbindungsbereichs 11b des zweiten Verbindungselements VE2. In der gekippten Position kann das zweite Verbindungselement VE2 mühelos vom ersten Verbindungselement VE1 entfernt werden. Der Pfeil in der rechten Skizze der Figur 4 zeigt die Richtung, in der das zweite Verschlusselement VE2 vom ersten Verschlusselement VE1 abgenommen werden kann.

Auch wenn im Ausführungsbeispiel der Figuren 1 bis 3 die Öffnungen 21a, 21b kreisrund sind, so ist von der Erfindung auch jede andere Öffnungsform umfasst, wie beispielsweise dreieckig, quadratisch, vieleckig , oval, und jede andere Form, die es ermöglicht, dass das zweite Verbindungselement VE2, wie in der Figur 4 gezeigt, relativ zum ersten Verbindungselement VE1 bewegt werden kann.

Die Figur 5 zeigt ein Ausführungsbeispiel des Gegenstands der Anmeldung, bei dem das erste Verbindungselement VE21 einen Hebel 15 umfasst, der in einem Schwenkgelenk SW1 mit dem ersten Verbindungselement VE21 verbunden ist. Wie beim Ausführungsbeispiel der Figuren 1 bis 4 umfasst das Verschlusssystem 200 der Figur 5 das erste Verbindungselement VE21 mit dem Magneten M1 und das zweite Verbindungselement VE22 mit dem Magneten M2, das Eingriffselement 213, das diesmal von dem zweiten Verbindungselement VE22 mitumfasst ist, und dem Gegeneingriffselement 214 am ersten Verbindungselement VE21.

Um das Verschlusssystem 200 von der Schließposition SP in die Verschlussposition VP zu bewegen, wird das erste Verbindungselement VE21 relativ zum zweiten Verbindungselement VE22 linear bewegt, so dass das Eingriffselement 213 und das Gegeneingriffselement 214 im Eingriff miteinander das Verschlusssystem 200 in der Verschlussposition VP gegen ungewolltes Lösen sichern.

Der Hebel 15 ist ein reiner Öffnungshebel, der betätigt wird, um das Verschlusssystem 200 in der Schließposition SP zu öffnen, das heißt, die Magneten M1 und M2 voneinander zu trennen, so dass des erste Verbindungselement VE21 ohne Kraftaufwand vom zweiten Verbindungselement VE22 abgenommen werden kann.

Die Figur 6 zeigt, wie sich der Hebel 15 auf dem Gehäuse 218b des zweiten Verbindungselements VE22 abstützt, und über die Hebelwirkung das erste Verbindungselement VE21 vom zweiten Verbindungselement VE22 wegdrückt.

Nur der Vollständigkeit sei erwähnt, dass das erste Verbindungselement VE21 eine Bodenplatte 217a und das zweite Verbindungselement VE22 eine Bodenplatte 217b umfasst. Der Verbindungsbereich 212 wird durch die Zapfen Z gebildet, die mit einem ersten nicht dargestellten Gegenstand 1, respektive einem zweiten nicht dargestellten Gegenstand 2, die mit dem Verschlusssystem 200 gekoppelt werden sollen, verbunden werden können. Der Pfeil in der oberen Skizze der Figur 5 gibt die Richtungen der Schwenkbewegung des Hebels 15 an.

Die Figur 7 zeigt ein weiteres Ausführungsbeispiel eines Verschlusssystems 300 bei dem der Hebel 15 fest mit dem Eingriffselement 313 verbunden ist, so dass das Eingriffselement 313 jeder Bewegung des Hebels 15 folgt. Gezeigt ist das Verschlusssystem 300 in der Verschlussposition VP, in der des erste Verbindungselement VE31 nicht vom Verbindungselement VE32 getrennt oder abgenommen werden kann. Der Pfeil in der oberen Skizze zeigt die Richtungen der Schwenkbewegung des Hebels 15 in die Sicherungsposition, respektive die Öffnungsposition für das Verschlusssystem 300.

Das Verbindungselement VE32 umfasst das Gegeneingriffselement 314, welches hier als einfacher Anschlag für das Eingriffselement 313 ausgebildet ist., wobei das Eingriffselement 313 zusätzlich auf einer Auflage 23 aufliegt, die verhindert, dass sich das Eingriffselement 313 elastisch verformt, wenn in der gezeigten Verschlussposition VP Kräfte auf das Verschlusssystem 300 einwirken, die das Verschlusssystem 300 öffnen könnten.

Das erste Verbindungselement VE31 umfasst am Gehäuse 318a einen Passungsbereich 24, der mit einem Gegenpassungsbereich 25 am Gehäuse 318b des zweiten Verbindungselements VE32 zusammenwirkt, damit das Verschlusssystem 300 durch die Magnete M1, M2 zuverlässig in die Schließposition, die die Figur 8 zeigt, bewegt wird. Anders als bei der Ausführung der Figur 5 und 6 wirkt der Hebel 15 hier nicht als Hilfe zum Auseinanderdrücken der Magnete M1 und M2.

Wie man einer Zusammenschau der Figuren 7 und 8 entnehmen kann, muss das Eingriffselement 313 elastisch verformbar sein, um mittels des Hebels 15 in Eingriff mit dem Gegeneingriffselement 314 bewegt zu werden. Diese Elastizität kann durch das Material gegeben sein und/oder durch partielle Materialschwächungen, wie es in den Figuren zu sehen ist, erzeugt oder unterstützt werden.

Nur der Vollständigkeit sei erwähnt, dass das erste Verbindungselement VE31 eine Bodenplatte 317a und das zweite Verbindungselement VE32 eine Bodenplatte 317b umfasst. Der Verbindungsbereich 312a, 312b wird durch die Zapfen Z gebildet, die mit einem ersten nicht dargestellten Gegenstand 1, respektive einem zweiten nicht dargestellten Gegenstand 2, die mit dem Verschlusssystem 300 gekoppelt werden sollen, verbunden werden können. Der Verschlussbereich 311a, 311b überlappen einander zumindest teilweise, Die Magnete M1, M2 werden nicht bewegt, wenn das Verschlusssystem 300 aus der Schließposition SP in die Verschlussposition VP oder aus der Verschlussposition VP in die Schließposition SP überführt wird.

Figur 9 zeigt eine weitere Ausführungsform eines Verschlusssystems 400 in einer Schnittansicht quer zur Längsachse L des Verschlusssystems 400 und in einer Schnittansicht entlang der Längsachse L. Der Pfeil in der oberen Skizze der Figur 9 zeigt die Richtungen der Schwenkbewegung des Hebels 15 in die Sicherungsposition, respektive die Öffnungsposition für das Verschlusssystem 400.

Das Verschlusssystem 400 besteht aus einem ersten Verschlusselement VE41, mit einem Verschlussbereich 411a und einem Verbindungsbereich 412a, und einem zweiten Verbindungselement VE42, mit einem Verschlussbereich 411b und einem Verbindungsbereich 412b. Das erste Verbindungselement VE41 umfasst einen Magneten M1, das zweite Verbindungselement VE42 umfasst einen Magneten M2. Das erste Verschlusselement VE41 umfasst eine Bodenplatte 417a und ein Gehäuse 418a. Das zweite Verschlusselement VE42 umfasst eine Bodenplatte 417b und ein Gehäuse 418b. Die Bodenplatte 417a, 417b und/oder das Gehäuse 418a, 418b umfassen den Verbindungsbereich 412a, 412 b, der in Form von Zapfen Z gebildet ist, die mit einem nichtgezeigten ersten Gegenstand 1, respektive zweiten Gegenstand 2 verbunden werden können.

Das Eingriffselement 413 ist so mit dem Gehäuse 418b des zweiten Verbindungselements VE42 verbunden, dass es relativ zu dem Gehäuse 418b bewegt werden kann. Im Ausführungsbeispiel ist das Eingriffselement 413 beispielsweise in einem Schwenkgelenk SW3 mit dem Gehäuse 418a verbunden, wobei die Schwenkachse zumindest im Wesentlichen parallel zur Längsachse L des Verschlusssystems 400 verläuft. Genau genommen besteht das Eingriffselement 413 aus zwei separaten Teilen 413a und 413b, die identisch aufgebaut sind. Auf das Eingriffselement 413 wirkt ein Federelement 16, das elastisch komprimiert oder elastisch verformt wird, wenn das Eingriffselement 413 in den Eingriff mit dem Gegeneingriffselement 414 bewegt wird. Soll das Verschlusssystem 400 geöffnet werden, hilft das Federelement 16 indem es seine ursprüngliche Form wieder annimmt, das Eingriffselement 413 in dem Schwenkgelenk SW3 zu verschwenken und dadurch gleichzeitig das zweite Verschlusselement VE42 von dem ersten Verschlusselement VE41 zu trennen.

Die beiden Teile 413a und 413b bilden gemeinsam das Eingriffselement 413, das mit einem vom Gehäuse 418b ausgebildeten Gegeneingriffselement 414 zusammenwirkt, um das Verschlusssystem 400 in der Verschlussposition VP zu sichern. Um das Eingriffselement 413 und das Gegeneingriffselement 414 in die gezeigte Wirkverbindung zu bringen, können die Magnete M1, M2 so ausgelegt sein, dass sie ein gegenseitige Anziehungskraft haben, die das Verschlusssystem 400, respektive das erste Verschlusselement VE41 und das zweite Verschlusselement VE42, in die Schließposition SP und aus der Schließposition direkt in die Verschlussposition VP bewegt. Das heißt, die Anziehungskraft der Magnete M1, M2 ist so groß, dass am Ende der Bewegung des ersten Verbindungsteils VE41 in die Schließposition mit dem zweiten Verbindungsteil VE42 das Eingriffselement 413 automatisch in die Position bewegt wird, in der das Eingriffselement 413 mit dem Gegeneingriffselement 414 in Wirkverbindung, beispielsweise eingerastet, ist, so dass am Ende der Bewegung, das Verschlusssystem 100‴ in der in der Figur 9 gezeigten Verschlussposition VP ist. Dabei kann auch der Hebel 15 in die in der Figur 9 gezeigte Position bewegt werden. Alternativ kann der Hebel 15 von Hand in besagte Position bewegt wird, bevor die Magnete M1, M2 das Verschlusssystem 400 in die Schließposition SP bewegen. Der Hebel 15 kann zum Beispiel durch ein Federelement in die in der Figur 10 gezeigt Position vorgespannt sein, so dass er, wenn er nicht gerade zum Öffnen des Verschlusssystems 400 gegen die Federkraft bewegt wird, immer automatisch die in der Figur 10 gezeigt Position einnimmt. Alternativ oder zusätzlich zur Kontrolle kann das Verschlusssystem 400 händisch von der Schließposition SP in die Verschlussposition VP bewegt werden.

In der Figur 10 ist Verschlusssystem 400 der Figur 9 im geöffneten zu sehen. Der Hebel 15 wird in die gezeigte Öffnungsposition bewegt, wodurch die freien Enden 15a, 15b des Hebels 15, die in der Figur 10 zu sehen sind, nach unten gegen das Gehäuse 418b des zweiten Verschlusselements VE42 bewegt wird und dadurch das Eingriffselement 413 aus dem Wirkeingriff mit dem Gegeneingriffselement 414 drückt. Wie in einer Zusammenschau der Querschnittskizzen quer zur Längsrichtung L der Figur 9 und der Figur 10 zu entnehmen ist, kann dabei gleichzeitig das zweite Verbindungselement VE42 vom ersten Verbindungselement VE41 abgehoben werden, so dass ein Abstand zwischen den Magneten M1 und M2 vergrößert wird.

Die Figur 11 zeigt ein weiteres Ausführungsbeispiel eines Verschlusssystems 500. Bei diesem Ausführungsbeispiel umfasst das Gehäuse 518b des zweiten Verschlusselements VE52 das Eingriffselement 513. Das Gegeneingriffselement 514 ist mit dem Gehäuse 518a des ersten Verschlusselements VE51 so verbunden, dass es in Richtung der Längsachse L des Verschlusssystems 500 in eine erste Position (dicke schwarze Linie) bewegt werden kann, in dem das Eingriffselement 513 in Eingriff mit dem Gegeneingriffselement 514 ist, und in eine zweite Position (dünne schwarze Linie), in der der Eingriff zwischen Eingriffselement 513 und Gegeneingriffselement 514 aufgehoben ist. Das Gegeneingriffselement 514 ist in die erste Position vorgespannt, und kann durch den Hebel 15 aus der ersten Position in die zweite Position bewegt werden, wenn das Verschlusssystem 500 geöffnet werden soll.

Wie bei dem Verschlusssystem 500 der Figur 9 und der Figur 10, können die Magnete M1, M2 so ausgelegt sein, dass das Eingriffselement 513 durch die Anziehungskraft der Magnete M1, M2 in Eingriff mit dem Gegeneingriffselement 514 gebracht wird. Dazu muss die von dem Magneten M1, M2 ausgeübte Kraft größer sein, als die Kraft, die benötigt wird, das Gegeneingriffselement 514 gegen die Vorspannkraft zu verschieben, um eine Eingreifen des Eingriffselements 513 in das Gegeneingriffselement 514 zu ermöglichen. Anschließend wird das Gegeneingriffselement 514 automatisch in die Ausgangsposition zurückbewegt, so dass das Verschlusssystem 500 in der Verschlussposition VP, die in der Figur 11 gezeigt wird, sichert.

Die Figur 12 zeigt ein weiters Ausführungsbeispiel eines Verschlusssystems 600 bei dem das Eingriffselement 613 in einem Schwenkgelenk SW2 mit dem Hebel 15 verbunden ist. Das Eingriffselement 614 ist vom zweiten Verschlusselement VE62 umfasst, es ist mit dem zweiten Verschlusselement VE62 verbunden oder wird durch dieses gebildet. Wie in allen anderen Ausführungsbeispielen umfasst das erste Verschlusselement VE61 wenigstens einen ersten Magneten M1 und das zweite Verschlusselement VE62 wenigstens einen zweiten Magneten. Wie ebenfalls bei allen anderen Ausführungsbeispielen kann das Verschlusssystem 600, hier stellvertretend für alle beschriebenen Verschlusssysteme, statt des ersten Magneten M1 oder statt des zweiten Magneten M2 einen magnetisierbaren Bereich, zum Beispiel ein Platte aus magnetisierbarem Metall oder einen Bereich aus Kunststoff mit Einschlüssen aus magnetisierbarem Material, etc. aufweisen. Die Anziehungskraft zwischen dem ersten Magnet M1 und dem zweiten Magnet M2 oder dem magnetisierbaren Bereich und einem der Magnete M1, M2 kann so groß sein, dass das erste Verschlusselement VE61 und das zweite Verschlusselement VE62 in die Schließposition SP und aus der Schließposition SP automatisch in die Verschlussposition VP bewegt werden, ohne dass es einer weiteren linearen oder rotatorischen Bewegung bedarf.

Der Hebel 15 ist in bekannter Weise in einem Schwenkgelenk SW1 mit dem ersten Verschlusselement VE61 verbunden. Das Eingriffselement 613 kann in die Verschlussposition VP, die in der oberen Skizze der Figur 12 gezeigt ist, vorgespannt sein, so dass beim Schließen des Verschlusssystems 600 das erste Verschlusselement VE61 und das zweite Verschlusselement VE62 nicht nur in der Schließposition SP gehalten, sondern weiter in die Verschlussposition VP bewegt werden. Dazu muss die Magnetkraft so groß sein, dass das Eingriffselement 613 gegen die Vorspannkraft soweit ausgelenkt wird, dass es mit dem Gegeneingriffselement 614 in Eingriff gelangen kann. Zum Öffnen des Verschlusssystems 600 umfasst das erste Verschlusselement VE61 eine Führungsnase 12, die das Eingriffselement 613 beim Öffnen des Hebels 15 gegen die Federkraft auslenkt, so dass das Eingriffselement 613 aus dem Eingriff mit dem Gegeneingriffselement 614 bewegt werden kann. Der Hebel 15 kann an seinem Ende nahe dem Schwenkgelenk SW1 so geformt sein, dass er sich bei der Öffnungsbewegung auf dem zweiten Verschlusselement VE62 abstützt und dadurch das erste Verschlusselement VE61 vom zweiten Verschlusselement VE62 abhebt, so dass die Magnete M1 und M2 voneinander getrennt werden.

## Patentansprüche

1. Verschlusssystem (200, 300, 400, 500, 600) mit
einem ersten Verschlusselement (VE21, VE31, VE41, VE51, VE61) mit einem Verbindungsbereich der mit einem Gegenstand (1) verbindbar oder verbunden ist und einem Verschlussbereich der wenigstens einen ersten Magneten (M1) umfasst,
einem zweiten Verschlusselement (VE22, VE32, VE42, VE52, VE62) mit einem Verbindungsbereich der mit einem Gegenstand (2) verbindbar oder verbunden ist und einem Verschlussbereich der wenigstens ein magnetisierbares Material optional wenigstens einen zweiten Magneten (M2), umfasst,
wobei der erste Magnet (M1) im ersten Verschlusselement (VE21, VE31, VE41, VE51, VE61) und das magnetisierbare Material, optional der zweite Magnet (M2), im zweiten Verschlusselement (VE22, VE32, VE42, VE52, VE62) sich gegenseitig anziehen, so dass das erste Verschlusselement (VE21, VE31, VE41, VE51, VE61) und das zweite Verschlusselement (VE22, VE32, VE42, VE52, VE62) durch die Anziehungskraft in einer ersten Position zusammengehalten werden, ohne dass das Verschlusssystem (200, 300, 400, 500, 600) verschlossen ist,
wobei das erste Verschlusselement (VE21, VE31, VE41, VE51, VE61) und/oder
das zweite Verschlusselement (VE22, VE32, VE42, VE52, VE62) wenigstens ein Eingriffselement (213, 313, 413, 513, 613) und das erste Verschlusselement (VE1, VE21, VE31, VE41, VE51, VE61) und/oder das zweite Verschlusselement (VE22, VE32, VE42, VE52, VE62) wenigstens ein Gegeneingriffselement (214, 314, 414, 514, 614) umfassen,
wobei das wenigstens eine Eingriffselement (213, 313, 413, 513, 613) relativ zu dem wenigstens einen Gegeneingriffselement (214, 314, 414, 514, 614) bewegbar ist, um das Verschlusssystem (200, 300, 400, 500, 600) in einer zweiten Position zu schließen, so dass es ungewollt nicht öffenbar ist,
**dadurch gekennzeichnet dass**
das Verschlusssystem (200, 300, 400, 500, 600) einen Hebel (15) umfasst, mit dem das Eingriffselement (213, 313, 413, 513, 613) in und/oder aus dem Eingriff mit dem Gegeneingriffselement (214, 314, 414, 514, 614) bewegbar ist,
wobei der Hebel (15) in einem Schwenkgelenk (SW1) mit dem ersten Verschlusselement (VE21, VE31, VE41, VE51, VE61) oder mit dem zweiten Verschlusselement (VE22, VE32, VE42, VE52, VE62) verbunden ist, und
wobei das Eingriffselement (213, 313, 413, 513, 613) oder das Gegeneingriffselement (214, 314, 414, 514, 614) von dem Hebel (15) umfasst ist.

2. Verschlusssystem nach Anspruch 1, wobei das wenigstens eine Eingriffselement (213, 313, 413, 513, 613) relativ zu dem wenigstens einen Gegeneingriffselement (214, 314, 414, 514, 614) linear bewegt und/oder um eine Schwenkachse (SW1, SW2, SW3) verschwenkt wird.

3. Verschlusssystem nach einem der vorhergehenden Ansprüche, wobei das erste Verschlusselement ein Gehäuse (18a) und eine Bodenplatte (17a) umfasst, wobei das Gehäuse (18a) im Verschlussbereich (11a) eine Öffnung (21a) definiert, die den Verschlussbereich des zweite Verschlusselements in der ersten Position und in der zweiten Position zumindest teilweise aufnimmt.

4. Verschlusssystem nach dem vorhergehenden Anspruch, wobei es sich bei der Öffnung (21a) um eine Durchgangsöffnung (21a) handelt, die das Gehäuse (18a) und die Bodenplatte (17a) durchdringt, und ein Innenumfang der Öffnung (21a) größer ist als ein Außenumfang des Verschlussbereichs (11b) des zweiten Verschlusselements, so dass der Verschlussbereich (11b) senkrecht durch die Öffnung (21a) durchsteckbar ist.

5. Verschlusssystem nach dem vorhergehenden Anspruch, wobei das Gehäuse (18a) die Öffnung (21a) nur teilweise, die Bodenplatte (17a) die Öffnung (21a) vollständig umgibt, und der Magnet (M1, M2) oder das magnetisierbare Material in der Bodenplatte (17a) bevorzugt in dem Bereich (22a) angeordnet ist, in dem das Gehäuse (18a) keinen Rand der Öffnung (21a) bildet.

6. Verschlusssystem nach einem der vorhergehenden Ansprüche, wobei das Eingriffselement (213, 313, 413, 513, 613) oder das Gegeneingriffselement (214, 314, 414, 514, 614) in einem Schwenkgelenk (SW2) mit dem Hebel (15) verbunden ist.

7. Verschlusssystem nach einem der vorhergehenden Ansprüche, wobei das Eingriffselement (213, 313, 413, 513, 613) und/oder das Gegeneingriffselement (214, 314, 414, 514, 614) elastisch verformbar und/oder mit oder gegen die Kraft eines Federelements (16) bewegbar sind.

8. Verfahren zum Verschließen und Sichern eines Verschlusssystems (200, 300, 400, 500, 600) gemäß einem der Ansprüche 1 bis 7, mit einem ersten Verbindungselement (VE21, VE31, VE41, VE51, VE61), mit einem ersten Magneten (M1) oder einem magnetisierbaren Bereich und einem Eingriffselement (213, 313, 413, 513, 613) oder einem Gegeneingriffselement (214, 314, 414, 514, 614), und einem zweiten Verbindungselement (VE22, VE32, VE42, VE52, VE62), mit einem zweiten Magneten (M2) oder einem magnetisierbaren Bereich und dem anderen von Eingriffselement (213, 313, 413, 513, 613) oder Gegeneingriffselement (214, 314, 414, 514, 614), wobei
in einem ersten Schritt der erste Magnet (M1) oder der magnetisierbare Bereich mit dem zweiten Magnet (M2) oder dem magnetisierbaren Bereich in Überdeckung gebracht werden, so dass sich der erste Magnet (M1) oder der magnetisierbare Bereich und der zweite Magnet (M2) oder der magnetisierbare Bereich anziehen, wodurch das erste Verbindungselement (VE21, VE31, VE41, VE51, VE61) und das zweite Verbindungselement (VE22, VE32, VE42, VE52, VE62) in einer Schließposition (SP) sind, in der das Verschlusssystem (200, 300, 400, 500, 600) noch nicht verschlossen ist,
in einem zweiten Schritt das erste Verbindungselement (VE21, VE31, VE41, VE51, VE61) und/oder das zweite Verbindungselement (VE22, VE32, VE42, VE52, VE62) aus der Schließposition (SP) in eine Verschlussposition (VP) bewegt wird, in der das Eingriffselement (213, 313, 413, 513, 613) in Eingriff mit dem Gegeneingriffselement (214, 314, 414, 514, 614) gelangt und das Verschlusssystem (200, 300, 400, 500, 600) in der Verschlussposition (VP) sichert.

## Claims

1. A closure system (200, 300, 400, 500, 600) comprising:
a first closure element (VE21, VE31, VE41, VE51, VE61) comprising a connecting region, which is or can be connected to an object (1), and a closure region which comprises at least one first magnet (M1); and
a second closure element (VE22, VE32, VE42, VE52, VE62) comprising a connecting region, which is or can be connected to an object (2), and a closure region which comprises at least one magnetisable material, optionally at least one second magnet (M2),
wherein the first magnet (M1) in the first closure element (VE21, VE31, VE41, VE51, VE61) and the magnetisable material, optionally the second magnet (M2), in the second closure element (VE22, VE32, VE42, VE52, VE62) attract each other, such that the first closure element (VE21, VE31, VE41, VE51, VE61) and the second closure element (VE22, VE32, VE42, VE52, VE62) are held together in a first position by the attractive force without the closure system (200, 300, 400, 500, 600) being closed,
wherein the first closure element (VE21, VE31, VE41, VE51, VE61) and/or the second closure element (VE22, VE32, VE42, VE52, VE62) comprise(s) at least one engaging element (213, 313, 413, 513, 613), and the first closure element (VE21, VE31, VE41, VE51, VE61) and/or the second closure element (VE22, VE32, VE42, VE52, VE62) comprise(s) at least one complementary engaging element (214, 314, 414, 514, 614),
wherein the at least one engaging element (213, 313, 413, 513, 613) can be moved relative to the at least one complementary engaging element (214, 314, 414, 514, 614) in order to close the closure system (200, 300, 400, 500, 600) in a second position, such that it cannot be opened unintentionally,
**characterised in that** the closure system (200, 300, 400, 500, 600) comprises a lever (15) using which the engaging element (213, 313, 413, 513, 613) can be moved into and/or out of engagement with the complementary engaging element (214, 314, 414, 514, 614),
wherein the lever (15) is connected to the first closure element (VE21, VE31, VE41, VE51, VE61) or to the second closure element (VE22, VE32, VE42, VE52, VE62) in a pivot joint (SW1), and
wherein the engaging element (213, 313, 413, 513, 613) or the complementary engaging element (214, 314, 414, 514, 614) is encompassed by the lever (15).

2. The closure system according to claim 1, wherein the at least one engaging element (213, 313, 413, 513, 613) is linearly moved and/or pivoted about a pivot axis (SW1, SW2, SW3) relative to the at least one complementary engaging element (214, 314, 414, 514, 614).

3. The closure system according to any one of the preceding claims, wherein the first closure element comprises a housing (18a) and a base plate (17a), wherein the housing (18a) defines an opening (21a) in the closure region (11a), wherein said opening (21a) at least partially accommodates the closure region of the second closure element in the first position and in the second position.

4. The closure system according to the preceding claim, wherein the opening (21a) is a passage opening (21a) which penetrates through the housing (18a) and the base plate (17a), and an inner circumference of the opening (21a) is larger than an outer circumference of the closure region (11b) of the second closure element, such that the closure region (11b) can be inserted vertically through the opening (21a).

5. The closure system according to the preceding claim, wherein the housing (18a) only partially surrounds the opening (21a) and the base plate (17a) completely surrounds the opening (21a), and the magnet (M1, M2) or the magnetisable material in the base plate (17a) is preferably arranged in the region (22a) in which the housing (18a) does not form an edge of the opening (21a).

6. The closure system according to any one of the preceding claims, wherein the engaging element (213, 313, 413, 513, 613) or the complementary engaging element (214, 314, 414, 514, 614) is connected to the lever (15) in a pivot joint (SW2).

7. The closure system according to any one of the preceding claims, wherein the engaging element (213, 313, 413, 513, 613) and/or the complementary engaging element (214, 314, 414, 514, 614) is/are elastically deformable and/or can be moved with or counter to the force of a spring element (16).

8. A method for closing and securing a closure system (200, 300, 400, 500, 600) in accordance with any one of claims 1 to 7 comprising: a first connecting element (VE21, VE31, VE41, VE51, VE61) comprising a first magnet (M1) or a magnetisable region and an engaging element (213, 313, 413, 513, 613) or a complementary engaging element (214, 314, 414, 514, 614); and a second connecting element (VE22, VE32, VE42, VE52, VE62) comprising a second magnet (M2) or a magnetisable region and the other of the engaging element (213, 313, 413, 513, 613) and the complementary engaging element (214, 314, 414, 514, 614), wherein
in a first step, the first magnet (M1) or the magnetisable region is moved into overlap with the second magnet (M2) or the magnetisable region, such that the first magnet (M1) or the magnetisable region and the second magnet (M2) or the magnetisable region attract each other, whereby the first connecting element (VE21, VE31, VE41, VE51, VE61) and the second connecting element (VE22, VE32, VE42, VE52, VE62) are in a closing position (SP) in which the closure system (200, 300, 400, 500, 600) is not yet closed, and
in a second step, the first connecting element (VE21, VE31, VE41, VE51, VE61) and/or the second connecting element (VE22, VE32, VE42, VE52, VE62) is/are moved from the closed position (SP) to a closure position (VP) in which the engaging element (213, 313, 413, 513, 613) passes into engagement with the complementary engaging element (214, 314, 414, 514, 614) and secures the closure system (200, 300, 400, 500, 600) in the closure position (VP).

## Revendications

1. Système de fermeture (200, 300, 400, 500, 600) comprenant :
un premier élément de fermeture (VE21, VE31, VE41, VE51, VE61) présentant une zone de liaison pouvant être reliée ou étant reliée à un objet (1) et une zone de fermeture comprenant au moins un premier aimant (M1) ; et
un second élément de fermeture (VE22, VE32, VE42, VE52, VE62) présentant une zone de liaison pouvant être reliée ou étant reliée à un objet (2) et une zone de fermeture comprenant au moins un matériau magnétisable, éventuellement au moins un second aimant (M2),
le premier aimant (M1) dans le premier élément de fermeture (VE21, VE31, VE41, VE51, VE61) et le matériau magnétisable, éventuellement le second aimant (M2), dans le second élément de fermeture (VE22, VE32, VE42, VE52, VE62) s'attirant mutuellement de sorte que le premier élément de fermeture (VE21, VE31, VE41, VE51, VE61) et le second élément de fermeture (VE22, VE32, VE42, VE52, VE62) soient maintenus ensemble dans une première position par la force d'attraction sans que le système de fermeture (200, 300, 400, 500, 600) est fermé,
le premier élément de fermeture (VE21, VE31, VE41, VE51, VE61) et / ou le second élément de fermeture (VE22, VE32, VE42, VE52, VE62) comprenent au moins un élément d'engagement (213, 313, 413, 513, 613) et le premier élément de fermeture (VE21, VE31, VE41, VE51, VE61) et / ou le second élément de fermeture (VE22, VE32, VE42, VE52, VE62) comprenant au moins un élément d'engagement complémentaire (214, 314, 414, 514, 614),
ledit au moins un élément d'engagement (213, 313, 413, 513, 613) étant mobile par rapport audit au moins un élément d'engagement complémentaire (214, 314, 414, 514, 614) afin de fermer le système de fermeture (200, 300, 400, 500, 600) dans une seconde position de sorte qu'il ne puisse pas être ouvert involontairement,
**caractérisé en ce que** le système de fermeture (200, 300, 400, 500, 600) comprend un levier (15) avec lequel l'élément d'engagement (213, 313, 413, 513, 613) peut être engagé avec l'élément d'engagement complémentaire (214, 314, 414, 514, 614) et / ou désengagé de l'élément d'engagement complémentaire (214, 314, 414, 514, 614),
le levier (15) étant relié par une articulation de pivotement (SW1) au premier élément de fermeture (VE21, VE31, VE41, VE51, VE61) ou au second élément de fermeture (VE22, VE32, VE42, VE52, VE62), et
l'élément d'engagement (213, 313, 413, 513, 613) ou l'élément d'engagement complémentaire (214, 314, 414, 514, 614) étant entouré par le levier (15).

2. Système de fermeture selon la revendication 1, dans lequel ledit au moins un élément d'engagement (213, 313, 413, 513, 613) est déplacé linéairement et / ou pivoté autour d'un axe de pivotement (SW1, SW2, SW3) par rapport audit au moins un élément d'engagement complémentaire (214, 314, 414, 514, 614).

3. Système de fermeture selon l'une quelconque des revendications précédentes, dans lequel le premier élément de fermeture comprend un boîtier (18a) et une plaque de base (17a), le boîtier (18a) définissant une ouverture (21a) dans la zone de fermeture (11a), l'ouverture (21a) logeant au moins partiellement la zone de fermeture du second élément de fermeture dans la première position et dans la seconde position.

4. Système de fermeture selon la revendication précédente, dans lequel l'ouverture (21a) s'agit d'une ouverture traversante (21a) pénétrant le boîtier (18a) et la plaque de base (17a), une circonférence intérieure de l'ouverture (21a) étant plus grande qu'une circonférence extérieure de la zone de fermeture (11b) du second élément de fermeture, de sorte que la zone de fermeture (11b) puisse être insérée verticalement à travers l'ouverture (21a).

5. Système de fermeture selon la revendication précédente, dans lequel le boîtier (18a) n'entoure que partiellement l'ouverture (21a), la plaque de base (17a) entoure complètement l'ouverture (21a), et l'aimant (M1, M2) ou le matériau magnétisable dans la plaque de base (17a) est de préférence disposé dans la zone (22a) dans laquelle le boîtier (18a) ne forme pas de bord de l'ouverture (21a).

6. Système de fermeture selon l'une quelconque des revendications précédentes, dans lequel l'élément d'engagement (213, 313, 413, 513, 613) ou l'élément d'engagement complémentaire (214, 314, 414, 514, 614) est relié par une articulation de pivotement (SW2) au levier (15).

7. Système de fermeture selon l'une quelconque des revendications précédentes, dans lequel l'élément d'engagement (213, 313, 413, 513, 613) et / ou l'élément d'engagement complémentaire (214, 314, 414, 514, 614) est ou sont élastiquement déformable(s) et / ou mobile avec ou contre la force d'un élément à ressort (16).

8. Procédé pour fermer et bloquer un système de fermeture (200, 300, 400, 500, 600) selon l'une quelconque des revendications 1 à 7 comprenant un premier élément de liaison (VE21, VE31, VE41, VE51, VE61) comportant un premier aimant (M1) ou une zone magnétisable et un élément d'engagement (213, 313, 413, 513, 613) ou un élément d'engagement complémentaire (214, 314, 414, 514, 614), et un second élément de liaison (VE22, VE32, VE42, VE52, VE62) comportant un second aimant (M2) ou une zone magnétisable et l'autre parmi l'élément d'engagement (213, 313, 413, 513, 613) et l'élément d'engagement complémentaire (214, 314, 414, 514, 614), dans lequel
dans une première étape, le premier aimant (M1) ou la zone magnétisable est amené(e) en coïncidence avec le second aimant (M2) ou la zone magnétisable, de sorte que le premier aimant (M1) ou la zone magnétisable et le second aimant (M2) ou la zone magnétisable s'attirent, le premier élément de liaison (VE21, VE31, VE41, VE51, VE61) et le second élément de liaison (VE22, VE32, VE42, VE52, VE62) se trouvant ainsi dans une position fermante (SP) dans laquelle le système de fermeture (200, 300, 400, 500, 600) n'est pas encore fermé, et
dans une seconde étape, le premier élément de liaison (VE21, VE31, VE41, VE51, VE61) et / ou le second élément de liaison (VE22, VE32, VE42, VE52, VE62) est ou sont déplacé(s) depuis la position fermante (SP) vers une position de fermeture (VP) dans laquelle l'élément d'engagement (213, 313, 413, 513, 613) est engagé avec l'élément d'engagement complémentaire (214, 314, 414, 514, 614) et bloque le système de fermeture (200, 300, 400, 500, 600) en position de fermeture (VP).
